# EUROPÄISCHE PATENTANMELDUNG

(11) **EP 0 365 822 A2**
(43) Veröffentlichungstag der Anmeldung: **02.05.1990**
(21) Anmeldenummer: 89117347.8
(22) Anmeldetag: 20.09.1989
(51) Int. Cl.: E05B 65/08, E05B 37/02

(54) **Schloss, insbesondere für Möbel bzw. Vitrinen**

(30) Priorität: 26.10.1988 DE 3836383; 11.05.1989 DE 3915362
(71) Anmelder: S. Franzen Söhne (GmbH & Co), D-42719 Solingen (DE); HR 2 PRODUCTS CO. INC., Fresno California (US)
(72) Erfinder: Klein, Helmut, D-5620 Velbert 1 (DE); Resendez, Henry, Fresno California (US)
(74) Vertreter: Rieder, Hans-Joachim, Dr.

(57) **Zusammenfassung**

Die Erfindung betrifft ein Schloß, insbesondere für Möbel bzw. Vitrinen, mit einem in der Schließstellung blockierbaren und vom Gegenschließteil (3) beaufschlagten Riegel (9), und schlägt zur erleichterten Bedienbarkeit bei einfachem Aufbau vor, daß der Riegel als ein vom Gegenschließteil (3) in eine verrastete Schließstellung verschobener und mittels einer gehäuseseitigen Auflaufkante (Grund 25) in Hakeneingriff zum Gegenschließteil (3) verschwenkender Hakenschieberriegel (9) ausgebildet ist.

## Beschreibung

Die Erfindung betrifft ein Schloß gemäß Gattungsbegriff des Patentanspuches 1.

Derartige Schlösser werden mit Vorteil bei Vitrinen eingesetzt, in welchen Phonogeräte, Videorekorder, zugehörige Bänder, etc. aufbewahrt werden, um diese beispielsweise vor spielenden Kindern zu sichern. Das Öffnen der schloßgesicherten Tür geschieht dadurch, daß mittels der einen Hand das Schloß betätigt und mit der anderen Hand die Tür geöffnet wird.

Dem Gegenstand der Erfindung liegt die Aufgabe zugrunde, ein Schloß der in Rede stehenden Art von einfachem Aufbau so auszugestalten, daß eine erleichterte Bedienbarkeit zum Öffnen und Schließen der Tür verwirklicht ist.

Diese Aufgabe ist bei der im Anspruch 1 angegebenen Erfindung gelöst.

Die Unteranspüche stellen vorteilhafte Weiterbildungen der erfinderischen Lösung dar.

Zufolge derartiger Ausgestaltung ist ein gattungsgemäßes Schloß geschaffen, welches sich einerseits durch einen einfachen Aufbau und andererseits durch eine besonders leichte Bedienbarkeit auszeichnet. Bei geschlossener Tür liegt die Fangstellung des Hakenschieberiegels vor. Das bedeutet, daß der Hakenschieberiegel in Hakeneingriff zum Gegenschließteil verschwenkt ist. In dieser verrastet der Hakenschieberiegel und sichert somit die Schließstellung der Tür, damit diese sich nicht ungewollt öffnet. Zusätzlich kann der Hakenschieberiegel noch durch ein Schließwerk des Schlosses blockiert werden. Letzte res kann entweder schlüsselbetätigbar oder mit Zahlenscheiben ausgestattet sein. Wurde das Schließwerk nach Schließen der Tür nicht in die den Hakenschieberiegel blockierende Stellung gebracht, so kann das Öffnen der Tür nur durch Aufheben der Verrastung erfolgen. Diese Verrastung ist jedoch so gestaltet, daß durch Verlagerung der Tür in Öffnungsrichtung noch keine Freigabe erfolgt. Das Schließen bzw. Öffnen der Tür läßt sich jedoch sehr leicht im Wege der Einhandbetätigung erreichen, was insbesondere bei entsprechend körperbehinderten Personen wichtig ist. Das Öffnen der Tür verlangt nur ein weiteres Verlagern derselben verbunden mit einer zusätzlichen Verschiebung des Hakenschieberiegels in Schließrichtung, wobei dessen verrastete Schließstellung freigegeben wird. Anschließend läßt sich die Tür behinderungsfrei in die Öffnungsrichtung bewegen, also entgegengesetzt zu dem ersten Bedienungsschritt. Soll die weitere Verlagerung des Hakenschieberiegels in Schließrichtung verhindert sein, so ist mittels des Schließwerks der Anschlag in die Bewegungsbahn des Hakenschieberiegels einzusteuern. Bedienungserleichternd erweist sich die Maßnahme, die Verrastung durch eine Endlosschlitz-Kurvensteuerung eines Zapfens zu erreichen. Befindet sich die Tür in ihrer Schließstellung und wird ein Druck auf sie weiter in Schließrichtung ausgeübt, so führt dieses auch zu einer geringen Verschiebeverlagerung des Hakenschieberiegels entgegen seiner Federbeaufschlagung, und zwar unter Auflösung der Verrastung, so daß dann die gespeicherte Federkraft wirksam werden kann, welche den Hakenschieberiegel in die Freigabestellung verlagert. Einhergehend mit dieser Bewegung unterstützt der Hakenschieberiegel die Anfangsöffnung der Tür. Während des Öffnens und Schließens der Tür durchläuft dabei der Zapfen einmal den Endlosschlitz. Eine erfindungsgemäße Version zeichnet sich dadurch aus, den Endloskurven schlitz am Riegelschwanz vorzusehen. Dann ist der Zapfen von dem abgewinkelten Endbereich eines in Richtung auf den Endloskurvenschlitz vorgespannten Federdrahtes gebildet. Demgemäß erfüllt dieser eine Doppelfunktion: Einerseits bildet er mit seinem abgewinkelten Endbereich den Zapfen und andererseits stellt er das Element dar, welches den Zapfen stets in vorschriftsmäßigen Eingriff zum Endloskurvenschlitz bringt. Dadurch werden Schloßbauteile eingespart und der Aufbau des Schlosses vereinfacht verbunden mit einer Verringerung der Herstellungskosten.

Zu einer guten Halterung des Federdrahtes trägt die Tatsache bei, daß das dem Zapfen gegenüberliegende Ende des Federdrahtes gleichgerichtet zum Zapfenverlauf abgewinkelt und in einer schloßgehäuseseitigen Aufnahmebohrung gelagert ist. Auf diese Weise kann der Federdraht noch eine Schwenkbewegung ausüben, so daß ein günstiger Durchlauf des Zapfens innerhalb des Endloskurvenschlitzes gewährleistet ist. Die Aufnahmebohrung führt nämlich zu einer schwenkbeweglichen Anordnung des Federdrahtes. Es bietet sich an, den Endloskurvenschlitz in Herzform zu gestalteten derart, daß die Herzspitze in Hakenschieberiegel-Einschubrichtung weist. Bei geöffneter Tür und in Freigabestellung befindlichem Hakenschieberiegel liegt der Zapfen an der Herzspitze des Endloskurvenschlitzes ein und verhindert jede weitere Verlagerung in Ausschlußrichtung des Hakenschieberiegels. Eine störungsfreie Schließfunktion ist dabei dadurch gewährleistet, daß der Endloskurvenschlitz - ausgehend von der Herzspitze - von einem ersten Herzseitenabschnitt gebildet ist, der stufenförmig in einen tiefergelegenen ersten Herzkopfhälftenabschnitt übergeht, an den sich unter Ausbildung einer weiteren Stufe ein zweiter, wiederum tiefergelegener Herzkopfhälftenabschnitt anschließt, der stufenförmig in den noch tiefergelegenen Anfangsabschnitt eines zweiten Herzseitenabschnittes übergeht, der ansteigend bis zur Herzspitze verläuft und dessen Ende stufenförmig in den tieferliegenden ersten Herzseitenabschnitt einmündet. Dadurch ist gewährleistet, daß der Zapfen den Endloskurvenschlitz stets nur in einer Richtung durchlaufen kann. Um den Durchlauf des Zapfens im Endloskurvenschlitz nicht zu beeinträchtigen, ist der Riegelschwanz in einem Führungskanal des Schloßgehäuses gelagert. Ferner erweist es sich als Vorteil, wenn der Riegel an seinem Rücken eine an den Riegelschwanz anschließende Einsteuerungsschräge aufweist, die mit dem Grund des Führungskanals eine Zwangssteuerung bildet. Zusätzliche Bauteile für die Zwangssteuerung können daher entfallen. Der Federdraht sorgt stets dafür, daß der Riegel mit seinem Rücken an dem Grund des Führungskanals anliegt. Zwecks Verriegelung des Schlosses weist der Hakenschieberiegel einen mit einer Riegelsperre zusammenwirkenden Vorsprung auf. Gesteuert wird die Riegelsperre von dem beispielsweise als Permutationsschloß gestalteten Schließwerk. Wird das Schlüsselgeheimnis des Permutationsschlosses verstellt, so gelangt die Riegelsperre in Sperrlage zum Vorsprung. Das Öffnen der Tür ist daher nicht möglich, da der Hakenschieberiegel nicht weiter in Schließrichtung der Tür verlagerbar ist. Erst nach Einstellen des richtigen Schlüsselgeheimnisses vermag die als Wippe gestaltete Riegelsperre zu verschwenken, wobei sie außer Eingriff tritt zum Vorsprung des Hakenschieberiegels. Wenn man die Riegelsperre fallenartig ausbildet, ist es sogar möglich, bei verriegeltem Schloß und geöffneter Tür diese schließen zu können, wobei die Zuhaltung dann fallenartig ausweicht, um danach in Hintergriff zum Hakenschieberiegel zu treten. Eine andere Version zeichnet sich dadurch aus, daß die Zapfen/Endloskurvenschlitzsteuerung derart gestaltet ist, daß der Zapfen auswärts abgefedert im Riegelschwanz sitzt. Der Endloskurvenschlitz dagegen befindet sich in einer dem Riegelschwanz benachbarten, gehäuseseitig quer zur Riegelverlagerung verschieblich gelagerterten Platte. Diese Version zeichnet sich durch eine hohe Funktionstüchtigkeit aus. Ferner erleichert eine solche Bauform das Montieren des Schlosses. Überdies ist es denkbar, den ersten Herzkopfhälftenabschnitt gegenüber dem zweiten Herzkopfhälftenabschnitt kürzer zu gestalten, so daß auch das Schließen der Tür vorgenommen werden kann, falls die Riegelsperre schon vorher in Verriegelungsstellung gebracht sein sollte. Sodann ergeben sich montagetechnische Vorteile noch dadurch, daß die Platte als Einschubteil des Gehäuses gestaltet ist derart, daß die Einschubrichtung auf den den Führungskanal für den Riegel bildenden Gehäuseboden zu gerichtet ist.

Zwei Ausführungsbeispiele der Erfindung werden nachstehend anhand der Zeichnungen erläutert. Es zeigt:
Fig. 1 in perspektivischer Darstellung ein mit dem erfindungsgemäßen Schloß ausgestattetes Möbel in Teildarstellung, betreffend die erste Ausführungsform,
Fig. 2 eine Ansicht gegen das in Offenstellung befindliche Schloß, teilweise aufgebrochen, beim Schließen der strichpunktiert veranschaulichten Tür,
Fig. 3 einen horizontalen Schnitt durch Fig. 2 auf Höhe des sich in Freigabestellung befindlichen Hakenschieberiegels,
Fig. 4 eine der Fig. 2 entsprechende Darstellung, wobei die Tür geschlossen ist mit dem die Fangstellung einnehmenden Hakenschieberiegel,
Fig. 5 den entsprechenden horizontalen Schnitt durch das Schloß auf Höhe des Hakenschieberiegels,
Fig. 6 den Schnitt nach der Linie VI-VI in Fig. 4,
Fig. 7 eine Abwicklung des im Hakenriegelschwanz befindlichen Endloskurvenschlitzes,
Fig. 8 in perspektivischer Darstellung das an einem Möbel angebrachte Schloß gemäß der zweiten Ausführungsform,
Fig. 9 eine Ansicht gegen dieses in Offenstellung befindliche Schloß, teilweise aufgebrochen, beim Schließen der Tür,
Fig. 10 einen Horizontalschnitt durch Fig. 9 auf Höhe des sich noch in der Freigabestellung befindlichen Hakenschieberiegels,
Fig. 11 eine der Fig. 9 entsprechende Darstellung, wobei die Tür geschlossen ist mit dem verrasteten Hakenschieberiegel,
Fig. 12 den entsprechenden horizontalen Schnitt durch das Schloß auf Höhe des Hakenschieberiegels,
Fig. 13 den Schnitt nach der Linie XIII-XIII in Fig. 9, also bei geöffneter Tür,
Fig. 14 einen der Fig. 13 entsprechenden Schnitt, jedoch bei geschlossener Tür und
Fig. 15 eine Abwicklung des an der Platte befindlichen Endloskurvenschlitzes.

Bezüglich des Möbels handelt es sich um eine Vitrine 1, deren oberer rechter Eckbereich perspektivisch veranschaulicht ist. Die Vitrine 1 eignet sich insbesondere zur Aufnahme von Phonogeräten, Videorekordern etc.. Mit der Ziffer 2 ist die Tür der Vitrine bezeichnet, welche als Glastür gestaltet sein kann. An der rechten oberen Ecke der Tür ist ein Gegenschließteil 3 befestigt, das mit einem an der Vitrinenseitenwand 4 außenseitig befestigten Schloß 5 zusammenwirkt. Fig. 4 veranschaulicht, daß Gegenschließteil 3 und Schloß 5 dabei rechtwinklig zueinander stehen.

An dem dem Schloß 5 zugekehrten Ende besizt das Gegenschließteil 3 einen Fangvorsprung 6, an welchen sich eine Nische 7 und ein Beaufschlagungslappen 8 anschließt. Mit dem Fangvorsprung 6 und dem Beaufschlagungslappen 8 wirkt gemäß der in den Fig. 1 - 7 veranschaulichten ersten Ausführungsform ein Hakenschieberiegel 9 des Schlosses 5 zusammen. Der Hakenschieberiegel 9 besitzt einen aus dem Schloßgehäuse G herausragenden Riegelkopf 10 und einen sich an diesen anschließenden, gehäuseeinwärts liegenden Riegelschwanz 11. Der Riegelkopf 10 bildet an der Riegelbrust einen Haken 12 aus, der bei geschlossener Tür 2 in die Nische 7 des Gegenschließteils 3 eingreift, vergl. Fig. 5.

Der Riegelschwanz 11 gleitet in einem Führungskanal 13 des aus einer Grundplatte 14 und einem Deckel 15 bestehenden Schloßgehäuses G. Eine rückseitig am Riegel schwanz 11 angreifende Druckfeder 16 beaufschlagt den Hakenschieberiegel 9 in Auswärtsrichtung. Begrenzt ist die Auswärtsverlagerung durch einen Zapfen 17, der in einen Endloskurvenschlitz 18 an der Brustseite des Riegelschwanzes 11 eingreift. Der Zapfen 17 ist gebildet von dem einen abgewinkelten Endbereich eines in Richtung auf den Endloskurvenschlitz 18 vorgespannten Federdrahtes 19. Zur Erzielung einer Vorspannung stützt der Dekkel 15 den Federdraht 19 in dem Bereich, welcher sich in ein abgewinkeltes Drahtende 20 fortsetzt. Dieses verläuft parallel zum Zapfen 17 und ist in einer schloßgehäuseseitigen Aufnahmebohrung 21 gelagert. Dieselbe befindet sich an einer Materialverdickung 22 der Grundplatte 14, an welcher Materialverdickung sich auch das eine Ende der Druckfeder 16 abstützt.

Der Riegel 9 weist an seinem Rücken 23 eine sich an den Riegelschwanz 11 anschließende Einsteuerungsschräge 24 auf, die mit dem Grund 25 des Führungskanals 13 zusammenwirkt.

Der an der Brustseite des Riegelschwanzes 11 befindliche Endloskurvenschlitz 18 besitzt eine Herzform derart, daß die Herzspitze 26 in Hakenschieberiegel-Einschubrichtung x weist. Der Endloskurvenschlitz 18 ist mit einem von der Herzspitze 26 ausgehenden ersten Herzseitenabschnitt 27 ausgestattet. Unter Ausbildung einer Stufe 28 geht dieser in einen tiefergelegenen ersten Herzkopfhälftenabschnitt 29 über. An diesen schließt sich unter Ausbildung einer weiteren Stufe 30 ein zweiter, wiederum tiefergelegener Herzkopfhälftenabschnitt 31 an, der über eine Stufe 32 in den noch tiefergelegenen Anfangsabschnitt 33 eines zweiten Herzseitenabschnitts 34 übergeht. Letzterer verläuft ansteigend bis zur Herzspitze 26 und mündet über eine Stufe 35 in den tiefergelegenen ersten Herzseitenabschnitt 27 ein. Dort stützt sich in der Freigabestellung des Hakenschieberiegels 9, vergl. Figuren 2 und 3 der Zapfen 17 ab und blockiert damit die weitere Auswärtsverlagerung des Hakenschieberiegels 9.

Der Hakenschieberiegel 9 formt an seinem Riegelschwanz 11 einen materialeinheitlich von diesem ausgehenden, quergerichteten Vorsprung 36, der mit der wippenartigen Riegelsperre 37 eines im Schloßgehäuse G untergebrachten Permutationsschlosses 38 zusammenwirkt. Letzteres besitzt drei mit Zahlen versehene Einstellscheiben 39, welche Schlitze 40 des Deckels 15 teilweise durchsetzen. Ist das Schlüsselgeheimnis mittels der Einstellscheiben 39 richtig eingestellt, so befindet sich die mit einer Eintrittsöffnung 41 versehene Riegelsperre 37 außerhalb der Bewegungsbahn des Vorsprunges 36 des Hakenschieberiegels 9. Bei verstelltem Schlüsselgeheimnis dagegen tritt die als Wippe gestaltete Riegelsperre 37 in Hintergriff zum Vorsprung 36. Die Riegelsperre 37 bildet an ihrer der Eintrittsöffnung 41 gegenüberliegenden Kante Laschen 42 aus, die in Seitenwänden 43,43′ des Permutationsschlosses 38 gelagert sind. Durch die Eintrittsöffnung 41 entstehen Anschläge 41′ und 41˝. Nahe der Gelenkstelle der Riegelsperre 37 greifen an ihr Druckfedern 44 an, die die Riegelsperre in Richtung der Einstellscheibenachse belasten. Bei richtig eingestelltem Schlüsselgeheimnis nimmt die Riegelsperre dann die in Fig. 6 veranschaulichte Stellung ein. Das Schloß 5 befindet sich dort nicht in Verriegelungsstellung. Ist dann auch die Tür 2 geöffnet, so ist der Hakenschieberiegel 9 zufolge Federbeaufschlagung vorgetreten und verschwenkt derart, daß der Haken 12 des Hakenschieberiegels 9 außerhalb der Bewegungsbahn des Fangvorsprunges 6 des Gegenschließteils 3 liegt.

Wird die Tür 2 geschlossen, so beaufschlagt der Lappen 8 des Gegenschließteils 3 den gerundet verlaufenden Riegelkopf 10 des Hakenschieberiegels 9 und verschiebt diesen schloßeinwärts. Einhergehend mit dieser Verlagerung wird über den Grund 25 des Führungskanals 13 und Einsteuerungsschräge 24 der Hakenschieberiegel 9 verschwenkt, wobei sein Haken 12 in Hintergriff tritt zum Fangvorsprung 6 des Gegenschließteils 3. Mit dieser Verlagerung hat der Zapfen 17 den ersten Herzseitenabschnitt 27 durchlaufen und ist in den ersten Herzkopfhälftenabschnitt 29 nach Passieren der Stufe 28 eingetreten. Durch Loslassen der Tür 2 wird die Druckfeder 16 wirksam, die den Hakenschieberiegel 9 in Freigaberichtung verlagern will. Bei diesem Vorgang durchläuft der Zapfen 17 den ersten Herzkopfhälftenabschnitt 29, überläuft die Stufe 30 und wird dadurch in den noch tiefergelegenen zweiten Herzkopfhälftenabschnitt 31 hineinbewegt, um sich dort an der Mittelschulter 45 abzustützen. Eine Zurückverlagerung des Zapfens 17 in den ersten Herzkopfhälftenabschnitt 29 ist nämlich wegen der Stufe 30 nicht möglich. Während dieses Schließvorganges hat sich mit dem geringfügigen Vorverlagern des Hakenschieberiegels 9 auch die Tür 2 mitbewegt. Es liegt daher ein gewisser Bewegungsspielraum vor, welcher für das anschließende Öffnen der Tür notwendig ist. Das Öffnen der Tür 2 verlangt nun eine Verlagerung derselben in Schließrichtung, wobei einhergehend mit der Bewegung des Hakenschieberiegels 9 über den von den Herzkopfhälftenabschnitten 29,31 gebildeten Zwickel 46 der Zapfen 17 unter Überlaufen der Stufe 32 in den Anfangsabschnitt 33 des zweiten Herzseitenabschnittes 34 verdrängt wird. Sobald der Zapfen 17 den zweiten Herzkopfhälftenabschnitt 31 verlassen hat, verhindert die zuvor übersprungene Stufe 32 das Zurückwandern in den zweiten Herzkopfhälftenabschnitt 31 hinein. Die Kraft der Druckfeder 16 vermag nun den Haken schieberiegel 9 in Freigaberichtung zu verlagern und leitet damit die Öffnungsbewegung der Tür 2 ein. Während dieses Vorganges durchwandert der stets bis zum Grund des Endloskurvenschlitzen 18 gedrückte Zapfen 17 den ansteigend verlaufenden Anfangsabschnitt 33 des zweiten Herzseitenabschnittes 34, um nach Überlaufen der Stufe 35 wieder in die Anfangsstellung in den ersten Herzseitenabschnitt 27 zurückzukehren und sich dort an der Herzspitze 26 abzustützen. Dies ist wiederum die Freigabestellung. Aus vorstehendem ist ersichtlich, daß Schließen und Öffnen der Tür nach dem Kugelschreiberprinzip möglich ist. Demgemäß ist für den Öffnungs- bzw. Schließvorgang auch nur stets eine einzige Hand erforderlich.

Ist die Tür 2 in die Schließstellung gebracht worden, so kann durch ledigliches Verstellen des Schlüsselgeheimnisses durch Verdrehen einer oder mehrer Einstellscheiben die Riegelsperre 37 verschwenkt werden, so daß dann deren Eintrittsöffnung 41 den Vorsprung 36 des Hakenschieberiegels 9 aufnimmt. Dann ist keine Verlagerung der Tür 2 mit Hakenschieberiegel 9 möglich, um diesen aus der Fangstellung in die Freigabestellung bringen zu können.

Gemäß der zweiten Ausführungsform des Schlosses, dargestellt in den Figuren 8 - 15, besitzt das Schloßgehäuse G eine unterhalb des Hakenschieberiegels 47 ansetzende, rechteckige Aussparung 48, wodurch der Hakenriegelkopf 10 in Offenstellung der Tür geschützt wird. In die Aussparung 48 taucht ein formausfüllender Fortsatz 49 des Gegenschließteils 3 ein. Gleiche Bauteile dieser zweiten Ausführungsform tragen übrigens gleiche Bezugsziffern. Dies gilt ebenfalls hinsichtlich des Aufbaues des Hakenschieberiegels 47, der weitgehend demjenigen der ersten Ausführungsform entspricht.

Abweichend von der ersten Ausführungsform ist nun der Hakenschieberiegel 47 mit einem Zapfen 50 bestückt. Dieser sitzt in einer quergerichteten Sackbohrung 51 des Riegelschwanzes 11. Die Sackbohrung 51 verläuft senkrecht zur Verschieberichtung des Hakenschieberiegels 47 und mündet an der dem Permutationsschloß 38 gegenüberliegenden Seitenflanke 52 des Hakenschieberiegels. Am Grund der Sackbohrung 51 stützt sich eine Druckfeder 56 ab, die den Zapfen 50 in Auswärtsrichtung belastet. Das freie Zapfenende greift in einen Endloskurvenschlitz 18 ein, welcher demjenigen der ersten Ausführungsform entspricht. Der Endloskurvenschlitz 18 befindet sich nun in einer dem Riegelschwanz 11 benachbarten, gehäuseseitig quer zur Riegelverlagerung verschieblich gelagerten Platte 53. Letztere ist als Einschubteil des Gehäuses G gestaltet. Zu diesem Zweck geht von der Grundplatte 14 ein Führungsvorsprung 54 aus, dessen Führung 55 die Platte 53 aufnimmt derart, daß die Frontseite der Platte 53 an der zugekehrten Seitenflanke 52 des Hakenschieberiegels 47 vorbeigleitet. Der herzförmige Endloskurvenschlitz 18 ist im Gegensatz zu demjenigen der ersten Ausführungsform so angeordnet, daß nun die Herzspitze 26 entgegen Hakenschieberiegel-Einschubrichtung x weist. Bei geöffneter Tür befindet sich der Zapfen 50 ebenfalls an der Herzspitze 26 des Endloskurvenschlitzes 18. Die Führung 55 des Führungsvorsprunges 54 verläuft so, daß die Einschubrichtung der Platte 53 auf den den Führungskanal für den Riegel bildenden Gehäuseboden bzw. Grundplatte 14 zu gerichtet ist. Dies vereinfacht eine Montage, da der Hakenschieberiegel 47 mit der Platte 53 zusammen eingesetzt werden kann, und zwar mit dem druckfederbeaufschlagten Zapfen 50 und der den Hakenschieberiegel 47 belastenden Druckfeder 16.

Vom Riegelschwanz 11 geht ebenfalls endseitig ein Vorsprung 36 aus, welcher mit einer leicht abgewandelten Riegelsperre 57 zusammenwirkt. Diese weicht gegenüber der Riegelsperre gemäß der ersten Ausführungsform dadurch ab, daß endseitig an ihr ein Anschlag 58 vorgesehen ist. Ansonsten entspricht die Riegelsperre 57 und das zugehörige Permutationsschloß 5 der vorbeschriebenen Version.

Befindet sich die Riegelsperre 57 in ihrer Freigabestellung, was das richtig eingestellte Schlüsselgeheimnis voraussetzt, beaufschlagt beim Schließen der Tür 2 das Gegenschließteil 3 den Riegelkopf 10 des Hakenschieberiegels 47 und verschiebt diesen schloßeinwärts. Überlagernd mit dieser Bewegung wird über den Grund 25 des Führungskanals 13 und Einsteuerungsschräge 24 der Hakenschieberiegel 47 verschwenkt, wobei sein Haken 12 in Hintergriff tritt zum Fangvorsprung 6 des Gegenschließteils 3. Hierbei durchläuft der Zapfen 50 den ersten Herzseitenabschnitt 27 und passiert die Stufe 28, um in den ersten Herzkopfhälftenabschnitt 29 einzutreten. Während dieser Bewegung verschiebt sich die Platte 53 zufolge eines ausreichend großen Bewegungsspielraumes in der Führung 55. Durch Loslassen der Tür 2 wird die Druckfeder 16 wirksam, wobei der Zapfen 50 den ersten Herzkopfhälftenabschnitt 29 durchläuft und die Stufe 30 passiert. Dadurch gelangt der Zapfen 50 in den zweiten Herzkopfhälftenabschnitt 31 und stützt sich dort an der Mittelschulter 45 ab, vgl. insbesondere Fig. 14. Dies ist die Verrastungsstellung des Hakenschieberiegels 47. Dessen Riegelkopf 10 befindet sich in Eingriff zum Gegenschließteil 3, so daß die Tür 2 nicht ohne weiteres öffenbar ist. In dieser Stellung besteht jedoch noch ein ausreichend großer Bewegungsspielraum in Schließrichtung der Tür. Es kann nun das Schlüsselgeheimnis durch Verdre hen der Zahlenscheiben verändert werden, wobei die Riegelsperre 57 verschwenkt, deren Anschlag 58 vor den Vorsprung 36 tritt. Danach kann die Tür nicht weiter in Schließstellung bewegt werden, um die Verrastung aufzulösen. Das Öffnen der verriegelten Tür verlangt daher zuerst das Einstellen des richtigen Schlüsselgeheimnisses verbunden mit einem Verschwenken der Riegelsperre 57 in die Freigabestellung. Anschließend kann die Tür 2 in Schließrichtung bewegt werden, wobei einhergehend mit der Bewegung des Hakenschieberiegels 47 der Zapfen 50 den zweiten Herzkopfhälftenabschnitt 31 durchläuft und nach Übertritt der Stufe 32 in den Anfangsabschnitt 33 des zweiten Herzseitenabschnittes 34 gelangt. Es kann nun die Druckfeder 16 wirksam werden, um den Hakenschieberiegel 47 in die Freigaberrichtung zu bewegen verbunden mit der Einleitung der Öffnungsbewegung der Tür 2. Während dieses Vorganges durchwandert der stets bis zum Grund des Endloskurvenschlitzes 18 gedrückte Zapfen 50 den ansteigend verlaufenden zweiten Herzseitenabschnitt 34, um nach Überlaufen der Stufe 35 wieder in die Ausgansstellung zur Herzspitze 26, also in den dortigen ersten Herzseitenabschnitt 27 zurückzufahren. Auch während dieser Bewegung des Hakenschieberiegels 47 und dem dabei zwangsläufig mitgenommenen Zapfen 50 findet eine Verschiebung der Platte 53 in der Führung 55 statt.

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. Schloß, insbesondere für Möbel bzw. Vitrinen, mit einem in der Schließstellung blockierbaren und vom Gegenschließteil beaufschlagten Riegel (9, 47), dadurch gekennzeichnet, daß der Riegel als ein vom Gegenschließteil (3) in eine verrastete Schließstellung verschobener und mittels einer gehäuseseitigen Auflaufkante (Grund 25) in Hakeneingriff zum Gegenschließteil (3) verschwenkender Hakenschieberiegel (9, 47) ausgebildet ist.

2. Schloß, insbesondere nach Anspruch 1, dadurch gekennzeichnet, daß die verrastete Schließstellung des Hakenschieberiegels (9, 47) durch weiteres Verlagern des Hakenschieberiegels in Schließrichtung freigebbar ist.

3. Schloß, insbesondere nach einem oder mehreren der vorhergehenden Ansprüche, gekennzeichnet durch einen die weitere Verlagerung des Hakenschieberiegels (9, 47) blockierenden Anschlag (41˝ bzw. 58), der durch ein Schließwerk (Permutationsschloß 38) verlagerbar ist.

4. Schloß, insbesondere nach einem oder mehreren der vorhergehenden Ansprüche, dadurch gekennzeichnet, daß die Verrastung mittels einer Endloskurvenschlitzsteuerung eines Zapfens (17, 50) erzielt ist.

5. Schloß, insbesondere nach Anspruch 4, dadurch gekennzeichnet, daß die Zapfen-/Endloskurvenschlitzsteuerung (17, 18) am Riegelschwanz (11) angeordnet ist.

6. Schloß, insbesondere nach einem oder mehreren der vorhergehenden Ansprüche, dadurch gekennzeichnet, daß der Zapfen (17) von dem abgewinkelten Endbereich eines in Richtung auf den Endloskurvenschlitz (18) vorgespannten Federdrahtes (19) gebildet ist.

7. Schloß, insbesondere nach einem oder mehreren der vorhergehenden Ansprüche, dadurch gekennzeichnet, daß das dem Zapfen (17) gegenüberliegende Ende (20) des Drahtabschnittes (19) gleichgerichtet zum Zapfenverlauf abgewinkelt und in einer schloßgehäusseitigen Aufnahmebohrung (21) gelagert ist.

8. Schloß, insbesondere nach einem oder mehreren der vorhergehenden Ansprüche, dadurch gekennzeichnet, daß der Endloskurvenschlitz (18) eine Herzform derart aufweist, daß die Herzspitze (26) in Hakenschieberiegel-Einschubrichtung (x) weist.

9. Schloß, insbesondere nach einem oder mehreren der vorhergehenden Ansprüche, dadurch gekennzeichnet, daß der Endloskurvenschlitz (18) - ausgehend von der Herzspitze (26) - von einem ersten Herzseitenabschnitt (27) gebildet ist, der stufenförmig in einen tiefergelegenen ersten Herzkopfhälftenabschnitt (29) übergeht, an den sich unter Ausbildung einer weiteren Stufe (30) ein zweiter, wiederum tiefergelegener Herzkopfhälftenabschnitt (31) anschließt, der stufenförmig in den noch tiefergelegenen Anfangsabschnitt (33) eines zweiten Herzseitenabschnittes (34) übergeht, der ansteigend bis zur Herzspitze (26) verläuft und dessen Ende stufenförmig in den tieferliegenden ersten Herzseitenabschnitt (27) einmündet.

10. Schloß, insbesondere nach einem oder mehreren der vorhergehenden Ansprüche, dadurch gekennzeichnet, daß der Riegelschwanz (11) in einem Führungskanal (13) des Schloßgehäuses (G) gelagert ist.

11. Schloß, insbesondere nach einem oder mehreren der vorhergehenden Ansprüche, dadurch gekennzeichnet, daß der Hakenschieberiegel (9, 47) an seinem Rücken (23) eine an den Riegelschwanz (11) anschließende Einsteuerungsschräge (24) aufweist, die mit dem Grund (25) des Führungskanals (13) eine Zwangsführung bildet.

12. Schloß, insbesondere nach einem oder mehreren der vorhergehenden Ansprüche, dadurch gekennzeichnet, daß der Hakenschieberiegel (9, 47) am Riegelschwanz (11) einen mit einer Riegelsperre (37, 57) zusammenwirkenden Vorsprung (36) aufweist.

13. Schloß, insbesondere nach Anspruch 12, dadurch gekennzeichnet, daß die Riegelsperre (37) als Wippe ausgebildet ist, die eine Eintrittsöffnung (41) besitzt, in welche in Schließstellung der Tür bei verstelltem Schlüsselgeheimnis der Vorsprung (36) eintritt.

14. Schloß, insbesondere nach einem oder mehreren der vorhergehenden Ansprüche, dadurch gekennzeichnet, daß die Zapfen/Endloskurvenschlitzsteuerung derart gestaltet ist, daß der Zapfen (50) auswärts abgefedert im Riegelschwanz (11) sitzt und der Endloskurvenschlitz (18) in einem dem Riegelschwanz (11) benachbarten, gehäuseseitig quer zur Riegelverlagerung verschieblich gelagerten Platte (53) angeordnet ist.

15. Schloß, insbesondere nach Anspruch 14, dadurch gekennzeichnet, daß die Platte (53) als Einschubteil des Gehäuses (G) gestaltet ist.

16. Schloß, insbesondere nach Anspruch 15, dadurch gekennzeichnet, daß die Einschubrichtung auf den den Führungskanal (13) für den Hakenschieberiegel (47) bildenden Gehäuseboden (Grundplatte 14) zu gerichtet ist.
